# FASCICULE DE BREVET EUROPEEN

(11) **EP 0 451 045 B1**
(45) Date de publication et mention de la délivrance du brevet: **14.06.1995**
(21) Numéro de dépôt: 91400887.5
(22) Date de dépôt: 02.04.1991
(51) Int. Cl.: B22D 41/00, F27D 23/02

(54) **Appareil de décrassage de scories**
Vorrichtung zum Abziehen von Schlacken
Installation for removing of slag

(30) Priorité: 03.04.1990 FR 9004232
(43) Date de publication de la demande: 09.10.1991
(73) Titulaire: REGIE NATIONALE DES USINES RENAULT S.A., 92109 Boulogne Billancourt (FR)
(72) Inventeur: Gouillou, Francis, F-77140 Nemours (FR); Le Mouel, Daniel, F-92100 Boulogne-Billancourt (FR)
(74) Mandataire: Ernst-Schonberg, Michel

(56) Documents cités:
- EP-A- 0 148 711
- US-A- 3 736 615
- US-A- 4 511 125

## Description

La présente invention se rapporte à un appareil de décrassage de scories pour creusets de fours de fonderie conforme au préambule de la revendication.

La publication EP-A-0 148 711 décrit un appareil de décrassage de scories d'un creuset dans lequel un arbre entraîné en rotation est animé d'un mouvement de va et vient sous l'action d'un générateur de vibrations. Le déplacement vertical de l'arbre est réalisé par un bras de commande.

La publication US-A4 511 125 décrit un appareil de décrassage des scories déposées dans un creuset dans lequel un chariot suspendu par un système de câbles à un châssis fixé sur le creuset, se déplace le long de ce châssis. Ce chariot porte de façon non rigide des bras vibrants dont l'extrémité inférieure permet par percussion le décrassage du creuset.

Il existe déjà des appareils à nettoyer les creusets de fours de fonderie notamment pour l'aluminium. Ces appareils se composent d'un arbre rotatif portant de manière non rigide des outils de percussion. La force centrifuge repousse les outils de percussion vers la paroi du creuset. Cet appareil est utilisé avec un creuset vide ou avec un niveau de bain minimal. Il faut, préalablement au décrassage vidanger le creuset.

Les appareils de décrassage actuels nécessitent une vidange préalable.

La présente invention a pour but de fournir un appareil de décrassage de scories ne nécessitant pas de vidange. Ceci optimise l'engagement fusion et augmente la production. L'utilisation de l'appareil conduit à un meilleur équilibre thermique du réfractaire et à un gain de consommation en pisé. Les conditions d'hygiène et de sécurité sont améliorées.

L'invention a pour objet un autre appareil de décrassage.

Selon l'invention, l'appareil est caractérisée par la combinaison :
- d'un chariot (22) de support de l'arbre (25) suspendu de manière connue en soi à un châssis (21) par un système de câble, et guidé verticalement dans le châssis (21) se posant sur le creuset,
- et des outils de décrassage (27) porté par l'arbre (25) reliés rigidement à ce dernier, de manière à permettre le décrassage du creuset dans le métal liquide.

L'invention va maintenant être décrite avec plus de détails en se référant à un mode de réalisation donné à titre d'exemple et représenté par les dessins annexés sur lesquels :
- la figure unique est une coupe verticale de l'appareil selon l'invention.

En se référant à la figure, l'appareil se monte sur un creuset 1 de four de fonderie formant une chambre ou cuve contenant le métal liquide 3. La paroi interne de la chambre est formée par un garnissage ou un pisé réfractaire.

L'appareil repéré 2 dans son ensemble set à éliminer les crasses se déposant sur le garnissage intérieur du creuset.

L'appapeil 1 compote un châssis 21 qui est posé sur le bord supérieur du four de manière à coiffe l'ouverture de celui-ci. Ce châssis supporte les parties mobiles de l'appareil. Un chariot 22 portant un moteur d'entraînement 23 est suspendu au châssis par un mécanisme de levage 24. Le chariot 22 est guidé verticalement dans le châssis 21 par des glissières verticales 221 fixées à l'intéieur du châssis.

L'appareil comporte un arbre rotatif 25 qui est introduit dans le creuset. Cet arbre 25 est suspendu au chariot mobile 22 et il est entraîné en rotation par le moteur 23. autour d'un axe vertical correspondant à l'axe de symétrie du creuset.

L'arbre rotatif 25 présente à sa partie inférieure des bras radiaux 26 équipés à leurs extrémités de masselottes 27.

Le mécanisme de levage est par exemple constitué par des câbles 241 s'enroulant sur des poulies de renvoi 242 et treuillés par un mécanisme moteur 243. Des tendeurs 244 sont prévus sur les câbles.

Le centrage du châssis sur le rebord du creuset est assuré par des centreurs. Sa partie supérieure du four se nomme water-jacket.

Le fonctionnement de l'appareil va maintenant être décrit.

L'appareil est mis en place au palan sur la partie supérieure du four. Le dispositif ainsi déposé est centré par les centreurs, placés à 120° à la périphérie du Water Jacket.

La mise en service de l'appareil consiste à mettre l'installation sous tension. Le moteur 23 tourne à une vitesse constante et dispose d'un limiteur de couple qui le fait arrêter et revenir en arrière lorsque l'effort est trop important.

L'action de l'organe de commande 243 permet le maintien du chariot 23 dans toutes les positions du décrassage. Le poids du chariot conjugué au poids du moteur aide le travail. Quand les scories sont dures à décoller, il suffit alors de détendre légèrement le système de suspension de câbles.

En fin de décrassage il suffit de remonter le trépan à l'aide de l'organe 243 sans arrêter le moteur 23.

En position haute le moteur est arrêté et le système est débranché. L'appareil est finalement enlevé du palan.

## Revendications

1. Appareil de décrassage de scories pour creusets de four de fonderie comprenant un arbre (25) entraîné en rotation par un moteur (23), portant son extrémité inférieure des outils (27) de décrassage des scories déposées dans le creuset, caractérisé par la combinaison :
- d'un chariot (22) de support de l'arbre (25) suspendu de manière connue en soi à un châssis (21) par un système de câble, et guidé verticalement dans le châssis (21) se posant sur le creuset,
- et des outils de décrassage (27) porté par l'arbre (25) reliés rigidement à ce dernier, de manière à permettre le décrassage du creuset dans le métal liquide.

## Claims

1. Slag cleaning apparatus for foundry furnace crucibles comprising a shaft (25) driven in rotation by a motor (23) and bearing at its lower end tools (27) for cleaning off the slag which is deposited in the crucible, characterised by the combination of:
- a carriage (22) for supporting the shaft (25) which is suspended in per se known manner from a frame (21) by a cable system and guided vertically in the frame (21) which is placed on the crucible, and
- cleaning tools (27) carried by the shaft (25) and rigidly connected thereto, in such a way as to permit cleaning of the crucible in the liquid metal.

## Patentansprüche

1. Vorrichtung zum Entfernen von Schlacken aus den Schmelztiegeln von Gießereiöfen, mit einer durch einen Motor (23) in Drehungen versetzten Welle (25), die an ihrem unteren Ende Werkzeuge (27) zum Entfernen der Schlacken trägt, die sich im Schmelztiegel abgesetzt haben, gekennzeichnet durch die Kombination:
- eines Haltewagens (22) für die Welle (25), der in an sich bekannter Weise über ein Kabelsystem in einem Gestell (21) aufgehängt ist und der senkrecht im Gestell (21) verfahrbar ist, das sich auf dem Schmelztiegel abstützt,
- mit Werkzeugen (27) zur Schlackenentfernung, die von der Welle (25) getragen und fest mit dieser verbunden sind, um dergestalt das Entfernen der Schlacken im flüssigen Metall zu ermöglichen.
